# EUROPÄISCHE PATENTSCHRIFT

(11) **EP 0 313 767 B1**
(45) Veröffentlichungstag und Bekanntmachung des Hinweises auf die Patenterteilung: **24.04.1991**
(21) Anmeldenummer: 88114394.5
(22) Anmeldetag: 03.09.1988
(51) Int. Cl.: B25B 11/00

(54) **Spannvorrichtung**
Clamping device
Dispositif de serrage

(30) Priorität: 29.10.1987 DE 8714390 U; 15.04.1988 DE 8804990 U
(43) Veröffentlichungstag der Anmeldung: 03.05.1989
(73) Patentinhaber: DE-STA-CO Metallerzeugnisse GmbH, D-61449 Steinbach/Ts. (DE)
(72) Erfinder: Schauss, Peter, D-6093 Flörsheim (DE)
(74) Vertreter: Wolf, Günter, Dipl.Ing.

(56) Entgegenhaltungen:
- EP-A- 0 230 028
- DE-A- 3 403 961
- US-A- 2 604 759
- US-A- 4 736 518

## Beschreibung

Die Erfindung betrifft eine Spannvorrichtung, insbesondere Kniehebelspannvorrichtung für die Fixierung von Werkstücken gemäß Oberbegriff des Hauptanspruches.

Spannvorrichtungen der genannten Art sind bspw. nach der DE-A-34 03 961 bekannt.

Derartige Spannvorrichtungen werden benötigt, um irgendwelche Werkstücke zu Bearbeitungszwecken auf Tischen von Bearbeitungsmaschinen festzuspannen, insbesondere aber auch um bspw. Karrosserieteile od. dgl. Bleche zueinander zu fixieren, um sie verschweißen zu können. Die betätigung der Spannarme an diesen Vorrichtungen erfolgt in der Regel mit Betätigungszylindern, die pneumatisch von der einen und anderen Seite mit Druck beaufschlagt werden, um den Spannarm einerseits in Schließstellung und andererseits wieder in Öffnungsstellung bringen zu können. Die Druckmediumsanschlüsse sind dabei seitlich an den die Zylinderenden bildenden Flanschen angesetzt, d.h., insbesondere die Rückstell-Druckmediumsleitung erstreckt sich seitlich über die ganze Länge des Stellzylinders. Je nach Art der verwendeten Sensoren (Magnetfeldschalter oder Näherungsschalter) für die Endlangem-Abfragung gilt das Gleiche, d.h., diese Sensoren sind entweder am Kopfstück der Vorrichtung oder im Bereich des Betätigungszylinders seitlich angeordnet, wobei sich die Leitungsführung ebenfalls seitlich an der Vorrichtungen erstreckt.

Insbesondere wird aber als nachteilig an derartigen Vorrichtungen angesehen die seitliche Zuführung der Druckmediumsleitungen zu den betreffenden Enden des Betätigungszylinders und die Kabelführung zu den Sensoren ebenfalls an einer Seite der Vorrichtung. Einerseits ist dabei zu berücksichtigen, daß sehr häufig äußerst beengten Raumverhältnissen für die Installation solcher Vorrichtungen Rechnung zu tragen ist, wobei derartige äußere Leitungsführungen hinderlich sein können. Außerdem sind derartige seitliche leitungszuführungen in ihrer seitlich exponierten Anordnung natürlich ohne weiteres äußeren Beeinträchtigungen und Beschädigungen ausgesetzt.

Der Erfindung liegt demgemäß die Aufgabe zugrunde, Spannvorrichtungen der eingangs genannten Art dahingehend zu verbessern, daß solche äußeren, seitlichen, vom Kopfstück ausgehenden Leitungsführungen und seitliche Betriebsmittelzu- und -ableitungen zu beiden Ende des Antriebszylinders in Wegfall kommen können.

Diese Aufgabe ist mit einer Spannvorrichtung der eingangs genannten Art nach der Erfindung durch die im Kennzeichen des Hauptanspruches angeführten Merkmale gelöst. Vorteilhafte Weiterbildungen ergeben sich nach den Unteransprüchen.

Durch diese erfindungsgemäße Ausbildung können sämtliche Druckmediumszufuhrleitungen und auch die Kabel, die zu den Sensoren bwz. Endschaltern führen, am kopfstuPckfernen Ende des Betätigungszylinders angeschlossen und dort axial in bezug auf den Betätigungszylinder abgeführt werden. Damit ergeben sich sehr klare und übersichtliche Installationsverhältnisse an derartige Spannvorrichtungen, und der ganze seitliche "Leitungs- und Kabelsalat" kommt in Wegfall. Wesentlich dafür ist einerseits, daß der Anschluß für die Rückstell-Druckmediumszufuhrleitung an das kopfstückferne Ende des Betätigungszylinders verlegt ist, was dadurch erreicht wird, daß in geeigneter Weise, was noch näher erläutet wird, eine in die Vorrichtungintegrierte Leitung zu kopfstücknahen Ausmündung in den Zylinderinnenraum vorgesehen ist. Für die Endstellungsabfragung ist es dabei wesentlich, daß nicht mehr an der Kolbenstange selbst oder am Kolben die Endstellungsabfragung erfolgt, sondern an einer spezeill dafür vorgesehenen Stellstange, die sich paralell zur Kolbenstange erstreckt und die an deren zylinderfernen Ende befestigt ist. Diese Stellstange weist an ihrem freien Ende Stellungsgeber auf, deren Stellweg sich also neben dem Betätigungszylinder erstreckt. Durch die Verlegung der Druckmediumsanschlüsse an das Kopfstückferne Ende des Betätigungszylinder und durch die Verlegung der Sensoren in den Bereich neben dem Betätigungszylinder werden einerseits die Leitungslängen verkürzt und andererseits gehen dabei, wie erwähnt, vorteilhaft sämtliche Leitungen und Kabel axial nach hinten vom Betätigungszylinder ab. Da diese Leitungen und Kabel frei und ohne Widerlager vom hinteren Ende des Betätigungen dieser Leitungen und Kabel auftreten, die sonst bei seitlicher Führung längs der ganzen Vorrichtung durchaus gegeben sind, für die dann die Vorrichtung selbst gewissermaßen ein Beschädigungswiderlager bildet.

Derartige seitlich angeordnete Stellstangen sind zwar nach der US-A-2 604 759 bekannt, bei deren Gegenstand handelt es sich aber um eine insoweit völlig gattungsfremde Werkzeugbetätigungsvorrichtung, als mit dieser über einen pneumatisch antreibbaren und axial mit einem Betätigungszylinder verstellbaren Motor ein zu drehendes Werkzeug, wie Bohrer, Fräser od.dgl. angetrieben wird. Bei dieser Vorrichtung gehen die Kabelanschlüsse der Sensoren und der Betriebsmittelanschluß quer zur Längsachse der Vorrichtung von dieser ab.

Von besonderem Interesse ist die erfindungsgemäße Ausbildung für solche Spannvorrichtungen, bei denen der Betätigungszylinder mit Kolben im Querschnitt oval, elliptisch, langlochartig oder flach-rechteckig ausgebildet ist, d.h., solchen Vorrichtungen, die in Rücksit auf beengte installationsverhältnisse von vornherein sehr schmal bauend ausgebildet sind.

Bezüglich der praktischen Verwirklichung der erfindungsgemäßen Spannvorrichtung, ist diese derart ausgebildet daß die beiden Abschlußflansche des Betätigungszylinders zur Stellstangenseite hin verlängert ausgebildet sind, und der kolbenstangenseitige Flansch mit einem Stellstandendurchgriff versehen ist. Zwischen beiden Flanschen ist dabei die Rückstell-Druckmediumsleitung und am kolbenstangenfernen Flansch sind axial abgehen die Druckmediumsanschlüsse angeordnet. Ferner ist eine Ausbildung auch derart möglich, daß die Flanschverlängerungen stellstangenseitig in form eines u-förmigen Ansatzstückes angebildet sind, zwischen dessen Schenkeln sich der Stellweg des Stellungsgebers erstreckt und in dessen Ansatzbasisteil die Rückstell-Druckmediumsleitung verläuft, dessen kolbenstangenseitiger Schenkel einen Stellstangendurchgriff und dessen kolbenstangenferner Schenkel den Rückstell-Druckmediumsanschluß und einen Sensor-Leitungsdurchgriff aufweist. Bezüglich der Rückstell-Druckmediumszuleitung ist es aber auch möglich, diese in einer Wandstärkenverdickung des Zylinders verlaufend anzuordnen und bezgl. der Anordnung der Stellstange ist vorgesehen, diese mittels eines am freien Kolbenstangenende befestigten Winkelstückes zu befestigen, von dem aus sich die Stellstange parallel zur Kolbenstange erstreckt, so daß deren am freien Ende angeordneter Stellungsgeber sich im Bereich neben dem Betätigungszylinder bewegt. Dort sind dann auch die Sensoren zueinander mit einer Distanz angeordnet, die der Kolbenendstellungsdistanz entspricht. In diesem Bereich können dann auch problemlos die Sensoren, insbesondere in Form von mechanisch wirkenden Rollentastschaltern angeordnet werden, deren Kabel auf kürzestem Wege zum kopfstückfernen Ende des Betätigungszylinders geführt sind.

Die Spannvorrichtung wird nachfolgend anhand der zeichnerischen Darstellung eines Ausführungsbeispieles näher erläutert.

Es zeigt schematisch
Fig. 1 eine Ansicht der Vorrichtung in Pfeilrichtung gemäß Pfeil A;
Fig. 2 teilweise in Schnitt und Ansicht die Spannvorrichtung gemäß Fig. 1 von der Seite in Pfeilrichtung B;
Fig. 3 in Seitenansicht eine besondere Ausführungsform eines Teiles der Vorrichtung;
Fig. 4 einen Schnitt durch den Zylinder in besonderer Ausführungsform;
Fig. 5 eine bauliche Einzelheit der Vorrichtung und
Fig. 6 den Pneumatikschaltplan für die Vorrichtung in besonderer Ausführungsform.

Beim dargestellten Ausführungsbeispiel handelt es sich um eine schmalbauende Ausführungsform, also eine solche, bei der der Betätigungszylinder und der Kolben im Querschnitt bspw. langlochartig ausgebildet sind.

Wie aus den Fig. 1, 2 ersichtlich, besteht die Spannvorrichtung aus einem Betätigungszylinder 3 mit kolbenstangenseitig vorgesetztem Kopfstück 23, an und in dem die Stellmechanik für den am Kopfstück 23 angelenkten Spannarm 24 angeordnet ist. Die Stellmechanik und die Anlenkung des Spannarmes 24 bedürfen hier keiner näheren Erläuterung, da es sich hierbei um Elemente bekannter Art handelt. Gemäß Fig. 2 ist diese Vorrichtung nun derart ausgebildet, daß am freien Ende 1 der Kolbenstange 2 parallel zu dieser und in Richtung des Betätigungszylinders 3 weisend eine am freien Ende mit Stellungsgebern 4 versehene Stellstange 5 angeordnet sind. Der Stellweg W der Stellungsgeber 4 an der Stellstange 5 erstreckt sich dabei im Bereich des Betätigungszylinders 3, und zwar parallel zu dessen Längsachse 11. An den Enden des Stellweges W sind die Endstellungssensoren 6 angeordnet, für die bevorzugte und vorteilhaft mechanisch wirkende Rollentastschalter verwendet werden. Wie ganz unten aus den Fig. 1, 2 ersichtlich, sind die beiden Druckmediumszufuhranschlüsse 7, 8 am kopfstückfernen Ende des Betätigungszylinders angeordnet, so daß die Druckmediumsleitungen axial vom Ende 9 des Betätigungszylinders 3 weggeführt werden können. Ebenso sind die Leitungsabgänge 10 der Endstellsensoren 6 in axialer Richtung zur Längsachse 11 des Betätigungszylinders 3 am freien Ende 9 des Zylinders 3 abgehend angeordnet.

Bei der dargestellten, gemäß Fig. 1 sehr schmal bauenden Ausführungsform, sind die Stellstange 5 mit ihren zugeordneten Sensoren 6, 6′ und der Rückstell-Druckmediumsanschluß an der Schmalseite 12 der Vorrichtung angeordnet.

Um den Rückstell-Druckmediumsanschluß 8 an das kopfstückferne Ende 9 des Betätigungszylinders 3 verlegen zu können, ist es natürlich notwendig, dafür zu sorgen, daß das Druckmedium vom Anschluß 8 aus zur Ausmündung 25 in den Zylinderinnenraum gelangt, um damit die Rückstellung des Kolbens 26 und der Kolbenstange 2 bewirken zu können. Bei der dargestellten Ausführungsform sind dafür die beiden Anschlußflansche 13, 14 des Betätigungszylinders 3 zur Stellstangenseite hin verlängert ausgebildet, wobei der kopfstückseitige Flansch 13 mit einem Stellstangendurchgriff 15 versehen ist. Zwischen den beiden Flanschen 13, 14 befindet sich abgedichtet eine Rückstell-Druckmediumsleitung 16, die die Verbindung zur Druckmediumsmündung 25 vom Druckmediumsanschluß 8 im Flansch 14 herstellt. Es ist aber gemäß Fig. 3 ebenfalls möglich, am Zylinder 3 stellstangenseitig ein u-förmiges Ansatzstück 17 anzuordnen, zwischen dessen Schenkeln 18, 19 sich der Stellweg W der Stellungsgeber 4 erstreckt. Im Ansatzbasisteil 19, das in geeigneter Weise mit dem Betätigungszylinder 3 bzw. dessen Abschlußflanschen verbunden ist, erstreckt sich die Rückstell-Druckmediumsleitung 16, wie gestrichelt angedeutet. Auch hierbei weist der Schenkel 18 einen Stellstangendurchgriff 15 auf und der andere Schenkel 19 einen Sensor-Leitungsdurchgriff 20.

Gemäß Fig. 4 ist es aber auch möglich, die Rückstell-Druckmediumszuleitung 16 in einer Wandstärkenverdickung 21 des Zylinders 3 verlaufend anzuordnen, wobei natürlich die Anschlußflansche des Betätigungszylinders an den Gesamtquerschnitt eines solchen Zylinders angepaßt sein müssen. Am Prinzip der aus Fig. 2 ersichtlichen diesbezüglichen Leitungsführung ändert sich damit nichts.

Bei allen diesen Ausführungsformen entsteht gewissermaßen seitlich neben dem Betätigungszylinder 3 eine Nische, in der sich gut geschützt die Rückstell-Druckmediumszufuhrleitung 16 erstreckt und in die auch das freie, mit dem Stellungsgeber 4 versehene Ende der Stellstange 5 eingreift und in deren Bereich auch die beiden Sensoren 6 in Distanz D zueinander angeordnet sind, die der der Kolbenendstellungsdistanz entspricht. Vorteilhaft und in einfacher Weise, was nicht besonders dargestellt ist, kann diese Nische problemlos, obgleich die Nische selbst schon einen Schutz für die erwähnten Elemente darstellt, mit einer Abdeckelung versehen werden. Aus dieser Nische bzw. den diese Nische bildenden Elementen laufen dann die Kabel bzw. der Rückstell-Druckmediumsanschluß 8 axial heraus, so daß sämtliche Zuleitungen zur Vorrichtung axial an das kopfstückferne Ende des Betätigungszylinders 3 angeschlossen werden können, an dem auch der andere Druckmediumsanschluß 7 axial orientiert angeordnet ist. Um der Stellstange 5 in weit nach unten gefahrener Stellung in bezug auf den dort angeordneten Sensor 6′, der die Rückzugs- bzw. Öffnungsstellung des Spannarmes 24 abfragt, eine exakte Führung zu vermitteln, ist vorteilhaft das freie Ende der Stellstange 5 vor dem Stellungsgeber 4 mit einem Fortsatz 4′ versehen, dem fluchtend entweder im Flansch 14 oder im Schenkel 19 des Ansatzstückes 17 eine Bohrung 4˝ zugeordnet ist, in die der Fortsatz 4′ eingreifen kann. Die Länge des Fortsatzes und die Tiefe der Bohrung (Sackloch- oder Durchgangsbohrung) sind so bemessen, daß bei Kontakt des Stellungsgebers 4 mit dem Sensor 6 das freie Ende des Fortsatzes 4′ bereits führend von der Bohrung 4˝ erfaßt ist.

Um bezüglich der Endstellungsabfragung durch die Sensoren 6, 6′ variabel zu sein, ist außerdem vorteilhaft vorgesehen, diese parallel zum Stellweg W einstellbar in bzw. an der Vorrichtung anzuordnen. Am Betätigungszylinder 3 oder am u-förmigen Ansatzstück 17 ist dafür, wie aus Fig. 5 ersichtlich, eine Führungs- und Haltenut 29 vorgesehen, in der die Sensoren 6, 6′ verschoben und in der gewünschten Stellung in geeigneter Weise fixiert werden können. Vorteilhaft wird dabei insbesondere der kopfstückferne Sensor 6′ nicht direkt in der Nut 29 geführt, sondern an einem Zwischenstück 30 befestigt, das in der Nut 29 geführt und mit einem Vorsprung 27 versehen ist, der in den Stellweg W der Stellstange 5 ragt. In diesem Vorsprung 27 befindet sich fluchtend zum Fortsatz 4′ eine Fortsatzführungsbohrung 28. Die Anordnung eines solchen Vorsprunges 27 mit der Fortsatzführungsbohrung 28 setzt jedoch nicht zwingend ein Zwischenstück 30 der dargestellten Art voraus, sondern dieser kann auch in anderer geeigneter Weise am Sensor 6′ angebracht sein. Dieser Vorsprung 27 mit seiner Bohrung 28 nimmt also in jedem Fall an der Verstellung des Sensors 6′ teil und gewährleistet damit, daß der Fortsatz 4′ in jeder Stellung des Sensors 6′ eine exakte Führung zum Taster 31 des Sensors 6′ erfährt. Die beschriebene Ausführungsform ermöglicht, daß im Bereich des Stellweges W zwischen den beiden Sensoren 6, 6′ und im Nahbereich vor dem Sensor 6 ein weiterer in bezug auf den Sensor 6 abstandsverstellbarer Sensor 6˝ angeordnet ist (siehe Fig. 1). Dieser Sensor 6˝ dient dazu, die in diesem Fall mit Niederdruck ausgefahrene Kolbenstange 2 bis zum Sensor 6˝ zu bewegen, der dann das Drucksystem auf Volldruck schaltet, um damit via Spannarm 24 voll auf das Werkstück einwirken zu können. Die Stellung des verstellbaren Sensors 6˝ ist dabei so zu treffen, daß der Volldruck erst dann zugeschaltet wird, wenn der Spalt zwischen Spannarm 24 und das Werkstück kleiner als eine Fingerdicke ist. Damit ist auf einfache Weise einer wesentlichen Sicherheitsanforderung an solchen Spannvorrichtungen entsprochen.

Gemäß Fig. 6 ist in Grundstellung der Zylinder 3 eingefahren und steht auf Sensor 6′. Nach erfolgtem Startsignal wird über das Ventil 32 und das Druckregelventil 33 ein vorher bestimmter Druck aufgebaut und der Zylinder 3 fährt zu. Sobald der Sensor 6˝ erreicht wird, schaltet das Ventil 34 und der Zylinder 3 bzw. die Spannvorrichtung wird mit vollem System-druck geschlossen. Nachdem der Zylinder 3 den Sensor 6 erreicht hat, kann der Rückhub eingleitet werden. Dazu werden die Ventile 33 und 34 in Grundstellung geschaltet. Das Ventil 32 wird umgeschaltet auf 35.

## Patentansprüche

1. Spannvorrichtung, insbesondere Kniehebelspannvorrichtung für die Fixierung vom Werkstückem, bestehend aus einem Betätigungszylinder (3) mit kolbenstangenseitig vorgesetztem Kopfstück (23), an und in dem die Stellmechanik für den am Kopfstück angelenkten Spannarm (24) angeordnet ist und ferner aus zwei Druckmediumsamschlüssen (7, 8) und Endstellungssensoren (6) mit Anschulußleitungen (10), **gekennzeichnet** durch die folgenden Merkmale:
1.1 am freien Ende (1) der Kolbenstange (2) ist parallel zu dieser und in Richtung des Betätigungszylinders (3) weisend eine am freien Ende mit Stellungsgebern (4) verseheme Stellstange (5) angeordnet;
1.2 der Stellweg (W) der Stellungsgeber (4) ist entfernt vom Kopfstück (23) seitlich im Bereich des Betätigungszylinders (3) angeordnet, wobei im Bereich des Stellweges (W) mindestens die beiden Endstellungssensoren (6) angeordnet sind;
1.3 die beiden Anschlußflansche (13, 14) des Betätigungszylinders (3) sind zur Stellstangenseite hin verlängert ausgebildet und der kolbenstangenseitige Flansch (13) ist mit einem Stellstangendurchgriff (15) versehen;
1.4 beide Druckmediumsanschlüsse (7, 8) und die Leitungsabgänge (10) der Endstellungssensoren (6) sind am freien Ende (9) des Betätigungszylinders (3) in axialer Richtung zur Längsachse (11) des Betätigungszylinders (3) abgehend angeordnet.

2. Spannvorrichtung nach Anspruch 1, **dadurch gekennzeichnet**, daß der Betätigungszylinder (3) mit Kolben im Querschnitt oval, elliptisch, langlochartig oder flach-rechteckig ausgebildet ist und daß die Stellstange (5) mit den ihr zugeordneten Sensoren (6) auf der spannarmfernen Schmalseite (12) des Betätigungszylinders (3) angeordnet ist.

3. Spannvorrichtung nach Anspruch 1 oder 2, **dadurch gekennzeichnet**, daß zwischen beiden Flanschen (13, 14) ein Rückstell-Druckmediumsleitungsstück (16) angeordnet ist.

4. Spannvorrichtung nach Anspruch 1 bis 3, **dadurch gekennzeichnet**, daß die Verlängerungen der Anschlußflansche (13, 14) in Form eines u-förmigen Ansatzstückes (17) ausgebildet sind, zwischen dessen Schenkeln (18, 19) sich der Stellweg (W) der Stellungsgeber (4) erstreckt und in dessen Ansatzbasisteil (19′) das Rückstell-Druckmediumsleitungsstück (16) verläuft, wobei der kolbenstangenseitige Schenkel (18) des Ansatzstückes (17) den Stellstangendurchgriff (15) und der kolbenstangenferne Schenkel (19) den Rückstell-Druckmediumsanschluß (8) und einen Sensorleitungsdurchgriff (20) aufweist.

5. Spannvorichtung nach einem der Ansprüche 1 bis 3, **dadurch gekennzeichnet**, daß das Rückstell-Druckmediumszuleitungsstück (16) in einer Wandstärkenverdickung (21) des Betätigungszylinders (3) verlaufend angeordnet ist.

6. Spannvorrichtung nach einem der Ansprüche 1 bis 5, **dadurch gekennzeichnet**, daß die Stellstange (5) an einem am Kolbenstangenende (1) befestigten Winkelstück (22) angeordnet ist.

7. Spannvorrichtung nach einem der Ansprüche 1 bis 6, **dadurch** **gekennzeichnet**, daß der Bereich neben dem Betätigungszylimder (3), der das Rückstell-Druckmediumsleitungsstück (16), den Stellweg (W) des Stellungsgebers (4) und die Sensoren (6) enthält, mit einer Abdeckhaube abgeschlossen ist.

8. Spannvorrichtung nach einem der Ansprüche 1 bis 7, **dadurch** **gekennzeichnet**, daß mindestens der kopfstückseitige Sensor (6) parallel zum Stellweg (W) verstellbar angeordnet und ausgebildet ist.

9. Spannvorrichtung nach einem,der Ansprüche 1 bis 8, **dadurch** **gekennzeichnet**, daß am freien Ende der Stellstange (5) vor dem Stellungsgeber (4) eim Fortsatz (4′) und im seitlich verlängerten Flansch (14) oder im Schenkel (19) des Ansatzstückes (17) eine zum Fortsatz (4′) fluchtende Bohrung (4") für den Eingriff des Fortsatzes (4′) angeordnet ist.

10. Spannvorrichtung nach Anspruch 1 bis 9, **dadurch gekennzeichnet**, daß der kopfstückferne, stellungsveränderliche Sensor (6′) mit einem in den Stellweg (W) ragenden Vorsprung (27) und dieser fluchtend zum Fortsatz (4′) der Stellstange (5) mit einer Fortsatzführungsbohrung (28) versehen ist.

11. Spannvorrichtung nach Anspruch 10, **dadurch gekennzeichnet**, daß die beiden stellungsveränderlich angeordneten Sensoren (6, 6′) in einer sich parallel zur Vorrichtungslängsachse erstreckenden Führungs- und Haltenut (29) des Betätigungzylinders (3) oder des u-förmigen Ansatzstückes (17) stellungsfixierbar angeordnet sind.

12. Spannvorrichtung nach Anspruch 11, **dadurch** **gekennzeichnet**, daß mindestens der kopfstückferne Sensor (6′) an einem in der Nut (29) geführten Zwischenstück (30) befestigt und das Zwischenstück (30) dieses Sensors (6′) mit dem in den Stellweg (W) ragenden Vorsprung (27) versehen ist.

13. Spannvorrichtung nach einem der Ansprüche 1 bis 13, **dadurch** **gekennzeichnet**, daß im Bereich des Stellweges (W) zwischen den beiden Sensoren (6, 6′) umd im Nahbereich vor dem Sensor (6) ein weiterer in bezug auf den Sensor (6) abstandsverstellbarer Sensor (6") angeordnet ist.

## Claims

1. Clamping device, more particularly a toggle lever clamping device for fixing workpieces, comprising an actuating cylinder (3) having a head member (23) provided at the piston rod end, the positioning means for the clamping arm (24) hinged to the head member being provided on and in said head member (23), said clamping device further comprising two pressure medium connections (7, 8) and limit sensors (6) with connecting lines (10), characterised by the following features:
1.1 at the free end (1) of the piston rod (2), a positioning rod (5) provided with position indicators (4) at its free end is arranged parallel to the piston rod and pointing in the direction of the actuating cylinder (3);
1.2 the adjustment path (w) of the position indicators (4) is arranged remote from the head member (23) to the side of the region of the actuating cylinder (3), at least the two end position sensors (6) being arranged in the region of the path of movement (w);
1.3 the two connecting flanges (13, 14) of the actuating cylinder (3) are extended at the positioning rod side and the flange (13) at the piston rod end is provided with an opening (15) for the positioning rod;
1.4 both pressure medium connections (7, 8) and the lines (10) of the end position sensors (6) are arranged to pass out at the free end (9) of the actuating cylinder (3) in the axial direction relative to the longitudinal axis (11) of the actuating cylinder (3).

2. Clamping device according to claim 1, characterised in that the actuating cylinder (3) with piston is constructed to be oval, elliptical, oblong or flat-rectangular in cross-section and the positioning rod (5) with its associated sensors (6) is mounted on the narrow side (12) of the actuating cylinder (3) which is remote from the clamping arm.

3. Clamping device according to claim 1 or 2, characterised in that a pressure medium return line (16) is arranged between the two flanges (13, 14).

4. Clamping device according to claims 1-3, characterised in that the extensions of the connecting flanges (13, 14) are provided in the form of a U-shaped attachment (17), the adjustment path (w) of the position indicators (4) extending between the arms (18, 19) of said attachment (17) whilst the pressure medium return line (16) runs in the base part (19′) of said attachment, the arm (18) of the attachment (17) at the piston rod end having the opening (15) for the positioning rod, whilst the arm (19) remote from the piston rod has the pressure medium return connection (8) and an opening (20) for the sensor line.

5. Clamping device according to one of claims 1-3, characterised in that the pressure medium return line (16) is arranged in a thickened part (21) of the wall of the actuating cylinder (3).

6. Clamping device according to one of claims 1-5, characterised in that the positioning rod (5) is mounted on an angle member (22) fixed to the end (1) of the piston rod.

7. Clamping device according to one of claims 1-6, characterised in that the area adjacent the actuating cylinder (3), which contains the pressure medium return line (10), the adjustment path (w) of the position indicator (4) and the sensors (6), is closed off by a covering hood.

8. Clamping device according to one of claims 1-7, characterised in that at least the sensor (6) at the end nearest the head member is arranged and constructed to be adjustable parallel to the path of movement (w).

9. Clamping device according to one of claims 1-8, characterised in that, at the free end of the positioning rod (5), in front of the position indicator (4) there is a projection (4′) and, in the laterally extended flange (14) or in the arm (19) of the attachment (17), a bore (4") aligned with the projection (4′) for engagement of said projection (4′).

10. Clamping device according to claims 1-9, characterised in that the position adjustable sensor (6′) remote from the head member is provided with a protrusion (27) which projects into the path of movement (w) and this protrusion, aligned with the projection (4′) of the positioning rod (5), is provided with a guide-bore (28) for the projection.

11. Clamping device according to claim 10, characterised in that the two position adjustable sensors (6, 6′) are arranged in fixable manner in a guide and retaining groove (29) of the actuating cylinder (3) or of the U-shaped attachment (17), said groove (29) extending parallel to the longitudinal axis of the device.

12. Clamping device according to claim 11, characterised in that at least the sensor (6′) remote from the head member is secured to an intermediate member (30) guided in the groove (29) and the intermediate member (30) of this sensor (6′) is provided with the protrusion (27) projecting into the path of movement (w).

13. Clamping device according to one of claims 1-13, characterised in that, in the region of the path of movement (w) between the two sensors (6, 6′) and in the region closely in front of the sensor (6), there is provided another sensor (6") which is adjustable in its spacing from the sensor (6).

## Revendications

1. Dispositif de serrage, notamment dispositif de serrage à genouillère pour la fixation de pièces, constitué d'un vérin de manoeuvre (3) avec une pièce de tête (23) avancée du côté de la tige de piston, pièce sur laquelle et dans laquelle est disposé le mécanisme de manoeuvre du bras de serrage (24) articulé sur la pièce de tête, et en outre de deux raccords de fluide sous pression (7, 8) et de capteurs de positions d'extrémités (6) avec des conduites de liaison (10),
caractérisé par les caractéristiques suivantes:
1.1 une tige de manoeuvre (5), munie de transmetteurs de position (4) à son extrémité libre, est disposée à l'extrémité libre (1) de la tige de piston (2), parallèlement à cette tige et en direction du vérin de manoeuvre (3);
1.2 la course de manoeuvre (W) des transmetteurs de position (4) est disposée à distance de la pièce de tête (23) latéralement au domaine du vérin de manoeuvre (3), au moins les deux capteurs de positions d'extrémités (6) étant disposés dans la zone de la course de manoeuvre (W);
1.3 les deux brides d'assemblage (13, 14) du vérin de manoeuvre (3) sont constituées avec un prolongement du côté de la tige de manoeuvre et la bride (13) côté tige de piston est munie d'un passage (15) pour la tige de manoeuvre;
1.4 les deux raccords de fluide sous pression (7, 8) et les conduites de sortie (10) des capteurs de positions d'extrémités (6) sont disposés à l'extrémité libre (9) du vérin de manoeuvre (3), en direction axiale avec un décalage par rapport à l'axe longitudinal (11) du vérin de manoeuvre (3).

2. Dispositif de serrage selon la revendication 1, caractérisé en ce que le vérin de manoeuvre (3) et son piston sont constitutés avec une section transversale ovale, elliptique, en forme de trou oblong ou de rectangle plat et en ce que la tige de manoeuvre (5) est disposée, avec les capteurs associés (6) sur le côté étroit (12), éloigné des bras de serrage, du vérin de manoeuvre (3).

3. Dispositif de serrage selon la revendication 1 ou 2, caractérisé en ce qu'un tronçon de conduite de fluide sous pression de rappel (16) est disposé entre les deux brides (13, 14).

4. Dispositif de serrage selon les revendications 1 à 3, caractérisé en ce que les prolongements des brides d'assemblage (13, 14) sont constitués sous forme de rallonge (17) en forme de U présentant des branches (18, 19) entre lesquelles s'étend la course (W) des transmetteurs de position (4), le tronçon de conduite de fluide sous pression de rappel (16) passant dans la partie de base (19′) de cette rallonge, la branche (18), côté tige de piston, de la rallonge (17) présentant le passage (15) pour la tige de manoeuvre et la branche (19), éloigné de la tige de piston, comportant le raccord (8) de fluide sous pression de rappel ainsi qu'un passage (20) pour la conduite des capteurs.

5. Dispositif de serrage selon l'une des revendications 1 à 3, caractérisé en ce que le tronçon de conduite de fluide sous pression de rappel (16) est disposé dans une partie épaissie (21) du vérin de manoeuvre (3).

6. Dispositif de serrage selon l'une des revendications 1 à 5, caractérisé en ce que la tige de manoeuvre (5) est disposée sur une équerre (22) fixée à l'extrémité (1) de la tige de piston.

7. Dispositif de serrage selon l'une des revendications 1 à 6, caractérisé en ce que la zone voisine du vérin de manoeuvre (3) et comprenant le tronon de conduite de fluide sous pression de rappel (16), la course de manoeuvre (W) du transmetteur de position (4) ainsi que les capteurs (6) est fermée par un capot de recouvrement.

8. Dispositif de serrage selon l'une des revendications 1 à 7, caractérisé en ce qu'au moins le capteur (6) situé du côté de la pièce de tête est disposé et constitué pour être réglable parallèlement à la course de manoeuvre (W).

9. Dispositif de serrage selon l'une des revendications 1 à 8, caractérisé en ce qu'une saillie (4′) est disposée à l'extrémité libre de la tige de manoeuvre (5) devant le transmetteur de position (4) et en ce qu'un alésage (4") aligné avec la saillie (4′) est disposé dans la bride (14) prolongée latéralement ou dans la branche (19) de la rallonge (17), pour l'engagement de la saillie (4′).

10. Dispositif de serrage selon les revendications 1 à 9, caractérisé en ce que le capteur à position variable (6′), éloigné de la pièce de tête, est muni d'une saillie (27) s'avançant dans la course de manoeuvre (W), cette saillie étant munie d'un alésage de guidage de saillie (28) aligné avec la saillie (4′) de la tige de manoeuvre (5).

11. Dispositif de serrage selon la revendication 10, caractérisé en ce que les deux capteurs (6, 6′) disposés avec une position variable sont disposés dans une rainure de guidage et de retenue (29) du vérin de manoeuvre (3) ou de la rallonge en forme de U (17), cette rainure s'étendant parallèlement à l'axe longitudinal du dispositif.

12. Dispositif de serrage selon la revendication 11, caractérisé en ce qu'au moins le capteur (6′) éloigné de la pièce de tête est fixé sur une pièce intermédiaire (30) guidée dans la rainure (29) et en ce que la pièce intermédiaire (30) de ce capteur (6′) est munie de la saillie (27) s'avançant dans la course de manoeuvre (W).

13. Dispositif de serrage selon l'une des revendications 1 à 13, caractérisé en ce qu'un autre capteur à distance réglable (6") est disposé dans l'emprise de la course de manoeuvre (W) entre les deux capteurs (6, 6′) et à proximité du capteur (6).
